# FASCICULE DE BREVET EUROPEEN

(11) **EP 2 481 066 B1**
(45) Date de publication et mention de la délivrance du brevet: **10.07.2013**
(21) Numéro de dépôt: 10770562.6
(22) Date de dépôt: 15.09.2010
(51) Int. Cl.: H01H 11/00, H01H 71/02, H01H 71/10, H01H 83/22

(54) **STRUCTURE COMMUNE POUR LA REALISATION DE BLOCS DE PROTECTION A N PHASES ET NEUTRE**
GEMEINSAME STRUKTUR ZUR HERSTELLUNG VON SCHUTZEINHEITEN MIT N PHASEN UND NEUTRALLEITER
COMMON STRUCTURE FOR PRODUCING PROTECTION UNITS HAVING N PHASES AND NEUTRAL LINE

(30) Priorité: 25.09.2009 FR 0956623
(43) Date de publication de la demande: 01.08.2012
(73) Titulaire: Hager-Electro SAS, 67210 Obernai (FR)
(72) Inventeur: ARTIS, Cyril, F-67870 Bischoffsheim (FR); BAUMANN, Eric, F-67610 La Wantzenau (FR); DECKERT, Denis, F-67190 Mutzig (FR)
(74) Mandataire: Littolff, Denis
(86) Numéro de dépôt international: PCT/FR2010/051915
(87) Numéro de publication internationale: WO 2011/036376

(56) Documents cités:
- EP-A1- 0 008 026
- EP-A1- 1 814 133
- WO-A1-03/012814
- DE-A1- 19 919 416
- DE-A1- 19 919 421

## Description

La présente invention a trait à une structure commune pour la réalisation de blocs de protection à n phases et neutre, composée d'un étage différentiel muni d'un déclencheur mécanique pour l'ouverture du neutre et de n disjoncteurs protégeant des circuits distincts pour chaque phase. L'idée qui est à la base de l'invention est de regrouper d'une part des fonctions électriques différentes dans un ensemble monobloc compact, et d'autre part de constituer une plate-forme industrielle commune pour différents produits similaires, principalement en vue de réduire les coûts à la fabrication.

Dans tous ces produits, l'association d'un étage différentiel et de plusieurs disjoncteurs résulte naturellement de ce que, dans nombre de cas, dans un coffret de distribution électrique, ces produits sont placés côte à côte sur un rail et raccordés entre eux soit par l'intermédiaire de barres de pontage, soit par câblage individualisé. Les cultures de câblage différentes d'un pays à l'autre dans le bâtiment (en monophasé ou en triphasé selon le cas), impliquant par exemple selon les pays l'existence d'un précâblage à trois ou cinq fils, nécessitent ensuite la fabrication d'appareils distincts réalisant pourtant les mêmes fonctions différentielle et de disjonction.

Le document DE 199 19 421 A1 divulgue une structure commune pour la réalisation de blocs de protection à n phases et neutre, composée d'un étage différentiel muni d'un déclencheur mécanique pour l'ouverture du neutre et de n disjoncteurs (1) protégeant des circuits distincts pour chaque phase et connectés en aval de l'étage différentiel, ladite structure comportant des dispositifs de raccordement d'entrée reliés à l'étage différentiel et (n+1) dispositifs de raccordement de sortie, chaque disjoncteur (1) comportant son propre mécanisme de déclenchement magnétothermique, à savoir une serrure mécanique de déclenchement associée à un actionneur magnétique et à un actionneur thermique, des organes de liaison (2) étant prévus pour relier le déclencheur mécanique de l'étage différentiel et les serrures des disjoncteurs (1), chaque organe de liaison (2) reliant soit le déclencheur et au moins une serrure d'un disjoncteur (1) adjacent, soit les serrures de deux disjoncteurs (1) adjacents.

La volonté ou la nécessité de rendre indépendant ou au contraire de faire déclencher simultanément les différents disjoncteurs associés dans un même bloc, à nombre de phases égal, conduisent par ailleurs à d'autres variations possibles du bloc exerçant les mêmes fonctions.

La base multifonctionnelle identique à toutes ces variantes a conduit, dans le cadre de cette invention, à développer ce qu'on a qualifié de plate-forme commune en vue de simplifier la phase d'industrialisation en créant une structure conçue pour comporter tous les éléments et caractéristiques communs aux différents blocs envisagés, et qui permet leur différentiation finale en ne recourant qu'à un nombre minimal d'opérations industrielles. L'intégration desdits éléments et caractéristiques dans une même structure permet en outre d'augmenter la compacité des blocs dans la mesure où l'aspect multifonction est intégré d'office dans la conception des plates-formes communes.

A cet effet, la structure commune de l'invention, comportant (n+1) dispositifs de raccordement d'entrée reliés à l'étage différentiel et (n+1) dispositifs de raccordement de sortie, chaque disjoncteur comportant son propre mécanisme de déclenchement magnétothermique, à savoir une serrure mécanique de déclenchement associée à un actionneur magnétique et à un actionneur thermique, des organes de liaison étant prévus pour relier le déclencheur mécanique de l'étage différentiel et les serrures des disjoncteurs, chaque organe de liaison reliant soit le déclencheur et au moins une serrure d'un disjoncteur adjacent, soit les serrures de deux disjoncteurs adjacents, caractérisée en ce qu'elle est transformable en trois blocs de protection différents :
- un disjoncteur différentiel à n phases et neutre, les organes de liaison entre le déclencheur mécanique de l'étage différentiel et les serrures des disjoncteurs étant reliés en vue de provoquer le déclenchement simultané des n disjoncteurs lors du déclenchement d'un disjoncteur ou du déclencheur de l'étage différentiel ;
- un bloc de protection à n phases et neutre dont les mécanismes de déclenchement fonctionnent indépendamment sur chaque phase, les organes de liaison étant prévus uniquement pour répercuter aux serrures des disjoncteurs le déclenchement du déclencheur mécanique de l'étage différentiel ; et
- un bloc de protection phase-neutre, un organe de mise en polarité commune des entrées des n disjoncteurs au potentiel de l'unique phase étant ajouté au bloc de protection à n phases et neutre en sortie de l'étage différentiel ou au disjoncteur différentiel à n phases et neutre.

Selon le produit, et en général par changement ou ajout d'un unique type de composant, le déclenchement peut être simultané pour tous les produits quelque soit l'origine du déclenchement. Alternativement, le déclenchement simultané peut ne se produire que lorsque le basculement des serrures des disjoncteurs est commandé par le mouvement du déclencheur de l'étage différentiel, quelles que soient par ailleurs les positions des serrures des disjoncteurs.

Il y a en somme, selon le type d'organes de liaison mécaniques, distinction entre deux modes de déclenchement.

En général, dans ce type de produit, le déclencheur mécanique de l'étage différentiel est à relais, et c'est donc le déplacement de la palette du relais qui actionne les serrures des disjoncteurs via une liaison mécanique appropriée.

Dans le disjoncteur différentiel à n phases et neutre, un composant additionnel est de préférence prévu pour solidariser les manettes des disjoncteurs.

Plus précisément, l'organe de liaison du bloc de protection à n phases et neutre est un levier ou une came, dont l'une des extrémités ou surface est déplacée, lors du déclenchement du déclencheur mécanique de l'étage différentiel, selon un trajet lui permettant d'entrer en contact avec la serrure de chaque disjoncteur en vue de la déverrouiller, chaque levier ou came comportant des moyens de solidarisation à au moins un levier ou came identique adjacent(e), et des moyens de liaison/solidarisation au déclencheur mécanique de l'étage différentiel permettant à ce dernier de lui répercuter un mouvement lorsqu'il déclenche.

Ce levier ou cette came sont distincts du déclencheur ou des serrures proprement dites, et ne comportent une liaison mécanique qu'avec le relais de déclenchement de l'étage différentiel et/ou un levier ou une came homologue, ou encore avec deux leviers ou deux cames identiques de disjoncteurs accolés de part et d'autre. En d'autres termes, le levier ou la came est localisé(e) à un emplacement qui le ou la rend selon le produit issu de la structure commune insensible à la position des serrures des disjoncteurs ou au contraire tributaire du mouvement d'une serrure (dans le cas du disjoncteur différentiel).

Chaque levier ou came mobile comporte dès lors des moyens de solidarisation à au moins un levier ou à au moins une came identique d'un disjoncteur adjacent et des moyens de liaison/solidarisation au déclencheur mécanique de l'étage différentiel qui sont de préférence identiques.

Pour assurer la simultanéité des disjonctions lors du déclenchement de l'étage différentiel, il est nécessaire que ces moyens assurent la solidarisation entre la totalité des leviers ou cames et ledit relais.

Selon une possibilité, lesdits leviers sont mobiles à rotation, articulés à l'une de leurs extrémités au voisinage de la manette de commande du disjoncteur, l'autre extrémité comportant une zone de contact avec la serrure du disjoncteur.

Selon une possibilité fréquemment mise en oeuvre dans la réalité, notamment dans les installations domestiques, n=3 et l'alimentation des blocs se fait en triphasé et neutre.

L'invention va à présent être décrite plus en détails, en référence à la figure annexée, représentant des schémas des trois appareils qui peuvent être industrialisés sur la base de la même structure.

En référence à cette figure, très schématique, chaque produit comporte un étage différentiel (1) implanté en amont d'une rangée de disjoncteurs (2), ayant notamment pour fonction de couper les circuits en aval par ouverture des contacts des disjoncteurs via un schéma classique à tore et relais déclencheur. L'étage différentiel (1) est en général situé à l'une des extrémités latérale du bloc, et un certain nombre de disjoncteurs (2) sont rangées dans la direction de l'autre extrémité dudit bloc. Dans l'hypothèse représentée pour les trois produits (A, B, C) bénéficiant de la structure commune selon l'invention, n=3 et les disjoncteurs (2) sont donc au nombre de trois.

Selon l'invention, les fonctions assurées sont intégrées dans un ensemble monobloc constitué d'un unique boîtier (3). Ce boîtier (3) intègre un ensemble de protection différentielle (1) composé d'un tore de mesure relié à un relais, capable par l'intermédiaire d'une liaison mécanique de déclencher les serrures des disjoncteurs (2) associés si un défaut différentiel survient.

Selon l'invention, dans le produit (A) l'organe de liaison mécanique (4) n'empêche pas la gestion individualisée des disjoncteurs (2). Elle assure donc le déclenchement simultané des serrures des disjoncteurs (2) lorsque l'étage différentiel (1) déclenche, mais un disjoncteur (2) dont la serrure bascule est sans effet sur les disjoncteurs (2) adjacents.

Cela n'est pas le cas pour le produit (B), pour lequel l'organe de liaison est remplacé, par rapport à celui du produit (A), par un organe (5) assurant une liaison mécanique entrainant le déclenchement de la totalité des lignes du bloc de protection (B) quelle que soit la ligne sur laquelle le problème à l'origine du déclenchement survient. La modification de l'organe de liaison est la seule adaptation à faire sur la plate-forme ou structure commune pour passer du produit (A), en l'espèce un bloc de protection triphasé-neutre, au produit (B) qui représente un disjoncteur différentiel à trois phases et neutre classique.

Le passage au produit (C) s'effectue non moins simplement à partir du produit (A) ou (B), en ajoutant simplement un organe (7) de mise en polarité commune des entrées des n disjoncteurs au potentiel de l'unique phase en sortie de l'étage différentiel. L'organe de liaison (6) est alors soit l'organe de liaison mécanique (4) du bloc de protection à n phases et neutre, soit l'organe de liaison mécanique (5) du disjoncteur différentiel à n phases et neutre.

Aucune autre transformation n'est nécessaire, en particulier pour ce qui concerne les dispositifs de connexion d'entrée non utilisés, qui peuvent le cas échéant être conservés. Il est également possible de ne pas équiper, dans le boîtier du bloc en cours de montage, les emplacements réservés à ces dispositifs de connexion d'entrée non utilisés.

Grâce au concept particulier développé dans le cadre de l'invention, la structure commune peut être rapidement, et moyennant au moins un changement très simple, transformée en l'un des trois produits (A, B, C) décrits ci-dessus. L'avantage économique de l'invention s'avère réel et intéressant.

Bien entendu, l'exemple illustré ci-dessus ne peut pas être considéré comme limitatif de l'invention : des alternatives de forme et de configuration dans le cadre des revendications peuvent également être utilisées pour la réalisation de la structure commune servant de plate forme industrielle commune à la fabrication.

## Revendications

1. Structure commune pour la réalisation de blocs de protection à n phases et neutre, composée d'un étage différentiel (1) muni d'un déclencheur mécanique pour l'ouverture du neutre et de n disjoncteurs (2) protégeant des circuits distincts pour chaque phase et connectés en aval de l'étage différentiel (1), ladite structure comportant des dispositifs de raccordement d'entrée reliés à l'étage différentiel et (n+1) dispositifs de raccordement de sortie, chaque disjoncteur (2) comportant son propre mécanisme de déclenchement magnétothermique, à savoir une serrure mécanique de déclenchement associée à un actionneur magnétique et à un actionneur thermique, des organes de liaison (4, 5, 6) étant prévus pour relier le déclencheur mécanique de l'étage différentiel (1) et les serrures des disjoncteurs (2), chaque organe de liaison (4, 5, 6) reliant soit le déclencheur et au moins une serrure d'un disjoncteur (2) adjacent, soit les serrures de deux disjoncteurs (2) adjacents, **caractérisée en ce qu'**elle est transformable en trois blocs de protection (A, B, C) différents :
- un disjoncteur différentiel (B) à n phases et neutre, les organes de liaison (5) entre le déclencheur mécanique de l'étage différentiel (1) et les serrures des disjoncteurs (2) étant reliés en vue de provoquer le déclenchement simultané des n disjoncteurs (2) lors du déclenchement d'un disjoncteur (2) ou du déclencheur de l'étage différentiel (1) ;
- un bloc de protection à n phases et neutre (A) dont les mécanismes de déclenchement fonctionnent indépendamment sur chaque phase, les organes de liaison (4) étant prévus uniquement pour répercuter aux serrures des disjoncteurs (2) le déclenchement du déclencheur mécanique de l'étage différentiel (1) ; et
- un bloc de protection phase-neutre (C), un organe de mise en polarité commune (7) des entrées des n disjoncteurs (2) au potentiel de l'unique phase étant ajouté en sortie de l'étage différentiel (1) au bloc de protection à n phases et neutre (A) ou au disjoncteur différentiel (B) à n phases et neutre.

2. Structure commune pour la réalisation de blocs de protection selon la revendication précédente, **caractérisée en ce que** le déclencheur mécanique de l'étage différentiel (1) est à relais.

3. Structure commune pour la réalisation de blocs de protection selon l'une des revendications précédentes, **caractérisée en ce qu'**un composant additionnel solidarise les manettes des disjoncteurs (2) du disjoncteur différentiel (B) à n phases et neutre.

4. Structure commune pour la réalisation de blocs de protection selon l'une des revendications précédentes, **caractérisée en ce que** l'organe de liaison du bloc de protection à n phases et neutre (A) est un levier ou une came dont l'une des extrémités ou surface est déplacée, lors du déclenchement du déclencheur mécanique de l'étage différentiel (1), selon un trajet lui permettant d'entrer en contact avec la serrure de chaque disjoncteur (2) en vue de la déverrouiller, chaque levier ou came comportant des moyens de solidarisation à au moins un levier ou came identique d'un disjoncteur (2) adjacent, et des moyens de liaison/solidarisation au déclencheur mécanique de l'étage différentiel (1) permettant à ce dernier de lui répercuter un mouvement lorsqu'il déclenche.

5. Structure commune pour la réalisation de blocs de protection selon la revendication précédente, **caractérisée en ce que** les moyens de solidarisation à au moins un levier ou à au moins une came identique d'un disjoncteur (2) adjacent et les moyens de liaison/solidarisation au déclencheur mécanique de l'étage différentiel (1) sont identiques.

6. Structure commune pour la réalisation de blocs de protection selon l'une des revendications précédentes, **caractérisée en ce que** lesdits leviers sont mobiles à rotation, articulés à l'une de leurs extrémités au voisinage de la manette de commande du disjoncteur (2), l'autre extrémité comportant une zone de contact avec la serrure du disjoncteur (2).

7. Structure commune pour la réalisation de blocs de protection selon l'une des revendications précédentes, **caractérisée en ce que** n=3, et l'alimentation (A, B) des blocs se fait en triphasé et neutre.

## Patentansprüche

1. Gemeinsame Struktur für die Realisierung von Schutzblöcken mit n Außenleitern und Neutralleiter, zusammengesetzt aus einer Differenzialstufe (1), ausgestattet mit einem mechanischen Auslöser für die Öffnung des Nullleiters und mit n Trennschaltern (2), die für jeden Außenleiter einzelne Schaltkreise schützen und hinter der Differenzialstufe (1) geschaltet sind, diese Struktur enthält Vorrichtungen für Eingangsanschlüsse, die mit der Differenzialstufe und (n+1) Ausgangsanschlussvorrichtungen verbunden sind, wobei jeder Trennschalter (2) einen eigenen magnetothermischen Auslösemechanismus enthält, und zwar eine mechanische Auslöseverriegelung, welche an einen magnetischen Schalter und an einen thermischen Schalter angebunden ist; die Verbindungselemente (4, 5, 6) sind dazu gedacht, den mechanischen Auslöser der Differenzialstufe (1) mit den Verriegelungen der Trennschalter (2) zu verbinden, jedes Verbindungselement (4, 5, 6) verbindet dabei entweder den Auslöser mit mindestens einer Verriegelung eines angrenzenden Trennschalters (2) oder die Verriegelungen der beiden angrenzenden Trennschalter (2), **dadurch gekennzeichnet, dass** diese in drei verschiedene Schutzblöcke (A, B, C) umwandelbar ist:
- ein Fehlerstromschutzschalter (B) mit n Außenleitern und Neutralleiter, wobei die Verbindungselemente (5) zwischen dem mechanischen Auslöser der Differenzialstufe (1) und den Verriegelungen der Trennschalter (2) so verbunden sind, dass ein gleichzeitiges Auslösen von n Trennschaltern (2) erfolgt, wenn das Auslösen eines Trennschalters (2) oder der Differenzialstufe (1) erfolgt;
- ein Schutzblock mit n Außenleitern und Neutralleiter (A), dessen Auslösemechanismen unabhängig auf jedem Außenleiter erfolgen, die Verbindungselemente (4) dienen nur dazu, das Auslösen des mechanischen Auslösers der Differenzialstufe (1) an die Verriegelungen der Trennschalter (2) weiterzugeben; und
- ein Schutzblock Außenleiter-Neutralleiter (C), ein Element zur gemeinsamen Polaritätssetzung (7) der Eingänge von den n Trennschaltern (2) mit dem Potenzial des einzigen Außenleiters, das am Ausgang der Differenzialstufe (1) am Schutzblock mit n Außenleitern und Neutralleiter (A) oder am Fehlerstromschutzschalter (B) mit n Außenleitern und Neutralleiter hinzugefügt ist.

2. Gemeinsame Struktur für die Realisierung der Schutzblöcke gemäß dem vorherigen Anspruch, **dadurch gekennzeichnet, dass** der mechanische Auslöser der Differenzialstufe (1) im Relais ist.

3. Gemeinsame Struktur für die Realisierung der Schutzblöcke gemäß einem der vorhergehenden Ansprüche, **dadurch gekennzeichnet, dass** ein zusätzliches Element die Handgriffe der Trennschalter (2) des Fehlerstromschutzschalters (B) mit n Außenleitern und dem Neutralleiter verbindet.

4. Gemeinsame Struktur für die Realisierung von Schutzblöcken gemäß einem der vorherigen Ansprüche, **dadurch gekennzeichnet, dass** das Verbindungselement des Schutzblocks mit n Außenleitern und Neutralleiter (A) ein Hebel oder eine Nocke ist, deren eines Ende oder deren Oberfläche während der Auslösung des mechanisches Auslösers der Differenzialstufe (1) verschoben wird, entlang eines Wegs, der es ermöglicht, mit der Verriegelung jedes Trennschalters (2) in Kontakt zu treten, so dass dieser entriegelt wird; jeder Hebel oder jede Nocke enthält Verbindungselemente zu mindestens einem Hebel oder einer identischen Nocke eines angrenzenden Trennschalters (2) und Verbindungselemente am mechanischen Auslöser der Differenzialstufe (1), die es diesem ermöglichen, beim Auslösen eine Bewegung weiterzugeben.

5. Gemeinsame Struktur für die Realisierung von Schutzblöcken gemäß dem vorherigen Anspruch, **dadurch gekennzeichnet, dass** die Verbindungsmittel an mindestens einen Hebel oder an mindestens einer identischen Nocke des angrenzenden Trennschalters (2) und die Verbindungsmittel am mechanischen Auslöser der Differenzialstufe (1) identisch sind.

6. Gemeinsame Struktur für die Realisierung von Schutzblöcken gemäß einem der vorherigen Ansprüche, **dadurch gekennzeichnet, dass** die besagten Hebel drehbeweglich sind, wobei auf einer Seite, neben dem Betätigungshebel des Schalters (2), ein Gelenk angebracht ist und sich am anderen Ende eine Kontaktfläche mit der Verriegelung des Schalters (2) befindet.

7. Gemeinsame Struktur für die Realisierung von Schutzblöcken gemäß einem der vorhergehenden Ansprüche, **dadurch gekennzeichnet, dass** n=3 ist und die Versorgung (A, B) der Blöcke mit dreiphasigem Kabel und Neutralleiter erfolgt.

## Claims

1. Common structure for producing protection units having n phases and neutral, containing a differential stage (1) fitted with a mechanical tripping mechanism for opening the neutral and n circuit breakers (2) protecting individual circuits for each phase and connected down-circuit of the differential stage (1), the said structure having input terminals linked to the differential stage and (n+1) output terminals, each circuit breaker (2) having its own thermal-magnetic tripping mechanism, notably a mechanical tripping mechanism associated with a magnetic actuator and a thermal actuator, some linking components (4, 5, 6) being provided to connect the mechanical tripping mechanism of the differential stage (1) and the mechanisms of the circuit breakers (2), each link component (4, 5, 6) connecting either the tripping mechanism and at least one mechanism of an adjacent circuit breaker (2), or the mechanisms of the two adjacent circuit breakers, **characterized in that** it is transformable into three separate protection units (A, B, C):
- a differential circuit breaker (B) having n phases and neutral, the linking components (5) between the mechanical tripping mechanism of the differential stage (1) and the mechanism of the circuit breakers (2) being connected in order to provoke the simultaneous tripping of n circuit breakers (2) when one circuit breaker (2) is tripped or the differential stage (1) is tripped;
- a protection unit with n phases and neutral (A) whose tripping mechanisms operate independently on each phase, the linking components (4) being provided only for passing on the tripping movement of the mechanical tripping mechanism in the differential stage (1) to the circuit breaker (2) mechanisms; and
- a phase-neutral protection unit (C), a common polarity component (7) putting the inputs of the n circuit breakers (2) at the potential of the single phase being added at the output of the differential stage (1) at the protection unit with n phases and neutral (A) or at the differential circuit breaker (B) with n phases and neutral.

2. Common structure for producing protection units according to the preceding claim, **characterized in that** the mechanical tripping mechanism of the differential stage (1) is a relay.

3. Common structure for producing protection units according to one of the preceding claims, **characterized in that** an additional component holds together the circuit breakers levers (2) of the differential circuit breaker (B) with n phases and neutral.

4. Common structure for producing protection units according to one of the preceding claims, **characterized in that** the linking component of the protection unit with n phases and neutral (A) is a lever or a cam of which one of the ends or surfaces is displaced, during the tripping of the mechanical tripping mechanism of the differential stage (1), according to a trajectory enabling it to come into contact with the mechanism of each circuit breaker (2) in order to release it, each lever or cam having a means of attachment to at least one identical lever or cam of an adjacent circuit breaker (2), and a means of connection/attachment to the mechanical tripping mechanism of the differential stage (1) allowing the latter to pass on a movement when it trips.

5. Common structure for producing protection units according to the preceding claim, **characterized in that** the means of attachment to at least one identical lever or at least one identical cam of an adjacent circuit breaker (2) and the means of connection/attachment to the mechanical tripping mechanism of the differential stage (1) are identical.

6. Common structure for producing protection units according to one of the preceding claims, **characterized in that** the said levers may rotate, articulated at one of their ends in the vicinity of the circuit breaker (2) control lever, the other end having a contact area with circuit breaker (2) mechanism.

7. Common structure for producing protection units according to one of the preceding claims, **characterized in that** n=3, and the supply (A, B) of the units is three phase and neutral.
